# EUROPÄISCHE PATENTSCHRIFT

(11) **EP 2 450 112 B1**
(45) Veröffentlichungstag und Bekanntmachung des Hinweises auf die Patenterteilung: **15.01.2014**
(21) Anmeldenummer: 11187543.1
(22) Anmeldetag: 02.11.2011
(51) Int. Cl.: B07C 3/00, B65G 69/16, B65B 25/04

(54) **Verfahren und Vorrichtung zum Einladen von Stückgütern in eine Transportbox**
Method and apparatus for loading packages into a transport container
Procédé et appareil pour charger des marchandises dans un conteneur de transport

(30) Priorität: 05.11.2010 DE 102010060391
(43) Veröffentlichungstag der Anmeldung: 09.05.2012
(73) Patentinhaber: Red Parcel Post AG, 47051 Duisburg (DE)
(72) Erfinder: Hellmich, Walter, 46539 Dinslaken (DE)
(74) Vertreter: Michalski Hüttermann & Partner Patentanwälte

(56) Entgegenhaltungen:
- EP-A1- 0 464 944
- NL-C2- 1 026 465
- US-A- 2 827 082
- US-A- 2 896 384
- US-B2- 7 137 234

## Beschreibung

Die Erfindung betrifft ein Verfahren zum Einladen von Stückgütern, insbesondere Postpaketen, sowie eine Einladeanordnung, mit deren Hilfe Stückgüter schnell und sicher in eine Transportbox eingeladen werden können.

Aus US 3,827,585 ist es bekannt, in den Laderaum eines LKWs ein Transportband einzuführen. Das Transportband wird über eine Einladeöffnung des Laderaums eingeführt und bis kurz vor eine der Einladeöffnung gegenüberliegenden Rückwand des Transportraums geführt. Das in den Transportraum hineinragende Ende des Transportbands kann in horizontaler Richtung verschwenkt werden, so dass über das Transportband antransportierte Postsäcke mit Briefpost in einer Lage abgeladen werden können. Anschließend wird das Ende des Transportbands in vertikaler Richtung nach oben verschoben, um eine weitere Lage an Postsäcken auf den zuvor abgeladenen Postsäcken abzuladen. Sobald die Postsäcke bis unter die Decke des Transportraums abgeladen sind, wird das Transportband etwas aus dem Transportraum herausgezogen, um eine weitere Vielzahl von Postsäcken lagenweise aufzustapeln.

Nachteilig bei einem derartigen Verfahren ist, dass bei einer Zurückbewegung des Transportbands unter der Decke gestapelte Postsäcke herunterstürzen können. Dadurch ist dieses Verfahren für zerbrechliche Stückgüter, insbesondere Postpakete nicht geeignet, da diese Stückgüter einer sehr hohen Gefahr einer Beschädigung ausgesetzt sind. Ferner ist es erforderlich, bei einem Zurückziehen des Transportbands das Transportband anzuhalten, damit die einzuladenden Gegenstände kontrolliert innerhalb des Transportraums abgeladen werden können. Dies führt zu Stillstandzeiten bei der Beladung, wodurch sich eine hohe Beladungszeit ergibt.

Aus EP 0 464 944 A1 und NL 1 026 465 C2 ist es jeweils bekannt zum Einladen von Feldfrüchten ein Transportband, über das die Feldfrüchte gefördert werden, in eine Kiste hineinragen zu lassen, wobei die Kiste während des Befüllens mit den Feldfrüchten verkippt wird.

Es ist die Aufgabe der Erfindung, ein Verfahren zum Einladen von Stückgütern sowie eine Einladeanordnung zu schaffen, mit deren Hilfe zerbrechliche Stückgüter, insbesondere Postpakete, schnell und einfach eingeladen werden können. Insbesondere soll es ermöglicht werden, das Transportvolumen einer Transportbox in einem hohen Ausmaß für den Transport der Stückgüter nutzen zu können.

Die Lösung der Aufgabe erfolgt erfindungsgemäß durch ein Verfahren zum Einladen von Stückgütern mit den Merkmalen des Anspruchs 1 sowie durch eine Einladeanordnung mit den Merkmalen des Anspruchs 11. Bevorzugte Ausgestaltungen der Erfindung sind in den Unteransprüchen angegeben.

Bei dem erfindungsgemäßen Verfahren zum Einladen von Stückgütern, insbesondere Postpaketen, in eine Transportbox erfolgt ein Bereitstellen einer Transportbox, wobei die Transportbox eine Einladeöffnung zum Einladen der Stückgüter aufweist. Eine Fördereinrichtung, insbesondere Transportband, wird relativ zur Einladeöffnung der Transportbox angeordnet. Mit Hilfe der Fördereinrichtung erfolgt ein Befördern von Stückgütern in die Transportbox hinein, wobei die Stückgüter innerhalb der Transportbox über eine Fallhöhe von der Fördereinrichtung herunterfallen. Es erfolgt ein Kippen der Transportbox zum schwerkraftbedienten Wegbewegen zumindest eines Teils der heruntergefallenen Stückgüter. Erfindungsgemäß weist die Transportbox eine Trennwand zur Ausbildung einer Aufnahmetasche für eine segmentierte Schließeinrichtung, insbesondere Rolltor, auf, wobei die segmentierte Schließeinrichtung während des Förderns der Stückgüter in die Transportbox beabstandet zu den eingeladenen Stückgütern ganz oder teilweise in der Aufnahmetasche angeordnet ist.

Durch die Trennwand kann die Aufnahmetasche von dem für die Stückgüter vorgesehenen Transportvolumen getrennt sein. Die Aufnahmetasche kann insbesondere zwischen der Trennwand und einer Decke der Transportbox an der zum Inneren der Transportbox weisenden Seite der Decke ausgebildet werden. Dadurch können die einzelnen Segmente der segmentierten Schließeinrichtung während des Einladens von den Stückgütern beabstandet positioniert werden, so dass die einzelnen Segmente nicht mit den Stückgütern in Kontakt gelangen. Dadurch wird vermieden, dass die Stückgüter in die Zwischenräume der einzelnen Segmente gelangen und eine weitere Bewegung der Segmente, beispielsweise zum Verschließen der Einladeöffnung, blockieren. Die Schließeinrichtung zum Öffnen und/oder Schließen der Einladeöffnung kann dadurch beispielsweise als Rolltor, Rollo, Falttor, Jalousie oder Ähnliches ausgestaltet sein, ohne dass die Funktionalität der Schließeinrichtung durch die eingeladenen Stückgüter beeinträchtigt werden kann.

Im Gegensatz zu palettierter Ware und/oder plattenförmigen Waren kann sich dadurch, dass die Stückgüter nicht geordnet oder sortiert in die Transportbox eingelegt werden sondern ungeregelt in die Transportbox fallen gelassen werden, ein Schüttkegel ausbilden. Die Stückgüter können sich insbesondere in ihrer Position und/oder Lage verändern bis das jeweilige Stückgut zum Stillstand gekommen ist. Beispielsweise kann sich das einzuladende Stückgut, insbesondere Postpaket, nachdem es von der Fördereinrichtung heruntergelangt ist, mehrfach drehen und insbesondere an zuvor eingeladenen Stückgütern entlang rollen. Durch das Kippen der Transportbox kann ein sich am Ende der Fördereinrichtung aufbauender Schüttkegel von Stückgütern vermieden werden, so dass die Stückgüter über den Boden der Transportbox oder eine vorherige Lage an Stückgütern von dem Ende der Fördereinrichtung wegrutschen können. Die Förderung der Stückgüter in die Transportbox hinein braucht nicht unterbrochen zu werden, so dass das Einladen der Stückgüter in die Transportbox entsprechend schnell erfolgen kann. Gleichzeitig ist es möglich, durch das Kippen der Transportbox die Stückgüter innerhalb der Transportbox an der in Schwerkraftrichtung tiefsten Stelle zu sammeln, so dass die bereits eingeladenen Stückgüter nicht über eine zu große Fallhöhe herabstürzen können. Eine Beschädigung der Stückgüter beim Einladen wird dadurch sicher vermieden, so dass sich ein sicheres und schnelles Verfahren zum Einladen der Stückgüter ergibt. Insbesondere endet das Transportförderband nicht vor der Transportbox sondern ragt in das durch die Wände der Transportbox begrenzte Transportvolumen der Transportbox hinein. Dadurch ist es möglich durch das Kippen der Transportbox über nahezu das gesamte Transportvolumen eine Einladesituation zu schaffen, die einem Einschütten von oben entspricht, wobei allerdings über den gesamten Einschüttvorgang die Fallhöhe für die Stückgüter gering gehalten werden kann.

Insbesondere ist es möglich die Stückgüter im Wesentlichen flach in die Transportbox abzulegen. Die Transportgeschwindigkeit der Fördereinrichtung kann hierzu derart gewählt sein, dass hochkant von der Fördereinrichtung transportierte Stückgüter, insbesondere Post-Pakete, auf eine flache Seite umfallen können, so dass die Stückgüter mit einer sehr geringen Fällhöhe in die Transportbox flach abgelegt werden können. Das Transportvolumen der Transportbox kann in einem hohen Ausmaß, insbesondere nahezu vollständig, für den Transport der Stückgüter genutzt werden. Insbesondere kann die Fördereinrichtung derart ausgestaltet sein, dass das zur Transportbox weisende Ende relativ zur Einladeöffnung bewegt werden kann. Beispielsweise ist die Fördereinrichtung als Winkelförderband mit zwei gelenkig miteinander verbundenen Transportbändern ausgestaltet, so dass durch eine Variation der Winkelstellung der Transportbänder die Position des zur Transportbox weisenden Endes der Fördereinrichtung zumindest in Förderrichtung verändert werden kann. Der Transport der Stückgüter braucht hierbei nicht unterbrochen werden.

Vorzugsweise wird die Transportbox allmählich um mindestens eine Kippachse verkippt, wobei eine Kippgeschwindigkeit zum Verteilen eines sich ausbildenden Schüttkegels gewählt ist. Eine Winkelgeschwindigkeit um die jeweilige Kippachse ("Kippgeschwindigkeit") kann derart gering gewählt sein, dass Beschleunigungskräfte tangential zur Kippachse im Wesentlichen vermieden sind. Insbesondere erfolgt eine Bewegung bereits zum Stillstand gekommener Stückgüter im Wesentlichen rein schwerkraftbedingt aufgrund der durch das Kippen veränderten Ausrichtung zur Schwerkraftrichtung. Ein sich anderenfalls ausbildender Schüttkegel kann dadurch verteilt werden, ohne dass die Stückgüter mit einer unnötig hohen Geschwindigkeit an den Seitenwänden der Transportboy anschlagen können.

Insbesondere kann die Fördereinrichtung möglichst nah vor einem Untergrund, beispielsweise ein Boden der Transportbox oder eine bereits eingeladene Lage von Stückgütern, enden, so dass sich eine besonders geringe Fallhöhe von dem Stückgut beim Herunterfallen von der Fördereinrichtung ergibt. Vorzugsweise weist die Fördereinrichtung zwischen einer Oberseite zum Abstellen der Stückgüter und einer von der Oberseite wegweisenden Unterseite eine Dicke d auf, wobei für das Verhältnis der für das Stückgut eingestellten maximalen Fallhöhe hₘₐₓ 1,0 ≤ aₘₐₓ/d ≤ 5,0, insbesondere 1,1 ≤ aₘₐₓ/d ≤ 4,0, vorzugsweise 1,2 ≤ aₘₐₓ/d ≤ 3,0, weiter bevorzugt 1,3 ≤ aₘₐₓ/d ≤ 2,0 und besonders bevorzugt 1,4 ≤ aₘₐₓ/d ≤ 1,7 gilt. Eine Beschädigung von zerbrechlichen Stückgütern, insbesondere Postpaketen, ist dadurch vermieden. Besonders bevorzugt ist die Fallhöhe des Stückguts von der Fördereinrichtung herunter die maximale Höhe, um die das Stückgut bei der Beladung der Transportbox fällt. Die zu überwindenden Fallhöhen bei einem Rutschen eines Stückguts über eine bereits vorgesehene Lage an Stückgütern ist deutlich geringer als die Fallhöhe von der Fördereinrichtung herunter. Die Stückgüter können über eine seitlich angeordnete Einladeöffnung einfach eingeladen werden, wobei die Einladeöffnung während des Kippens der Transportbox von der Seite allmählich nach oben wandern kann. Wenn die Transportbox vollständig gefüllt wird, kann zum Ende des Einladens, die in Schwerkraftrichtung oben angeordnete Einladeöffnung einfach geschlossen werden, ohne dass die eingeladenen Stückgüter gegen ein Schließelement, insbesondere Klappe oder Rolltor, der Einladeöffnung drücken können. Nach dem Schließen der Einladeöffnung kann die Transportbox in die zu Beginn des Einladens vorgesehene Position zurückgekippt werden, ohne dass die geladenen Stückgüter innerhalb der Transportbox sich nennenswert bewegen können. Das Zurückkippen kann dadurch besonders schnell erfolgen. In dem Fall, dass die Transportbox nur teilweise mit Stückgütern gefüllt ist, kann die Transportbox mit einer Geschwindigkeit zurückgekippt werden, die derart gewählt ist, dass sich die Stückgüter innerhalb der Transportbox entlang eines sich allmählich ausbildenden Hangs eines Schüttkegels entlang bewegen können, bis sich innerhalb der Transportbox zumindest an der zur Einladeöffnung weisenden Seite ein stabiler Schüttkegel für die Stückgüter ergibt. Die Bewegungsgeschwindigkeit beim Zurückkippen ist derart gewählt, dass ein im Wesentlichen Heruntergleiten von Stückgütern an dem Hang des Schüttkegels ermöglicht wird, so dass ein Stürzen von Stückgütern über die gesamte Höhe der Transportbox sicher vermieden ist. Eine Beschädigung von zerbrechlichen Stückgütern ist dadurch vermieden. Insbesondere lässt sich innerhalb der zurück gekippten Transportbox für die Stückgüter ein zumindest einseitiger Schüttkegel mit einer Schüttkegelneigung von ≤60° gegenüber der Vertikalen erreichen. Dies erleichtert ein Entladen der Stückgüter durch Auskippen der Stückgüter über die Einladeöffnung.

Das Gehäuse der Transportbox ist insbesondere im Wesentlichen quaderförmig ausgestaltet und vorzugsweise aus Metall oder Verbundwerkstoffen mit metallischer Oberfläche beispielsweise Stahlblech hergestellt. Die Dimensionierung der Transportbox ist insbesondere derart gewählt, dass die Transportbox mit einem LKW, insbesondere 3,5-Tonner, verbunden werden kann. Ferner kann die Dimensionierung der Transportbox derart gewählt sein, dass eine einzelne größere Transportbox oder mehrere kleinere Transportboxen mit einer Wechselbrücke ("Flat") befestigt werden kann/können. Die Transportbox kann insbesondere eine Nutzlast von 1000 kg, vorzugsweise 1500 kg aufnehmen. Der Boden der Transportbox weist insbesondere eine Abmessung von ca. 1,8 m x 2,45 m auf. Vorzugsweise kann die Transportbox ein Transportvolumen von ca. 9 m³ bereitstellen. Das Gehäuse der Transportbox ist insbesondere derart ausgestaltet, dass mehrere Transportboxen sicher übereinander stapelbar sind.

Die Fördereinrichtung ist insbesondere als Transportband, vorzugsweise als Winkelförderband, ausgestaltet. Das Transportband kann insbesondere mit einem Logistikzentrum, insbesondere Paket-Verteilzentrum, verbunden sein. In dem Logistikzentrum können die Stückgüter, insbesondere Postpakete, gesammelt und/oder sortiert werden, so dass mehrere Chargen von Stückgütern auf verschiedene Transportboxen aufgeteilt werden können. Die Fördereinrichtung kann mit ihrem freien Ende über die Einladeöffnung in die Transportbox hineinragen, so dass die geförderten Stückgüter automatisch in das Innere der Transportbox hineinfallen können. Ferner ist es möglich, das freie Ende der Fördereinrichtung relativ zur Transportbox zu verändern, um beispielsweise ein möglichst ebenes Beladungsniveau zu erreichen.

Das freie Ende der Fördereinrichtung kann vorzugsweise mit einer Sensoreinrichtung zur Ermittlung des Füllstands der Transportbox und/oder zur Ermittlung der Ausrichtung und/oder Position eines Beladungsniveaus versehen sein. Mit Hilfe der Sensoreinrichtung kann die ungefähre Verteilung der Stückgüter innerhalb der Transportbox ermittelt werden, so dass das Kippen der Transportbox in Abhängigkeit der grundsätzlichen Anordnung der Stückgüter innerhalb der Transportbox erfolgen kann. Die Sensoreinrichtung kann vorzugsweise das Innere der Transportbox mit berührungslosen Sensoren abtasten. Beispielsweise kann mit Hilfe eines Ultraschallsensors und/oder eines Radarsensors und/oder eines Infrarotsensors in einem vorzugsweise flächigen Bereich der Abstand von noch sichtbaren bereits eingeladenen Stückgütern zum freien Ende der Fördereinrichtung bestimmt werden. Aus diesen Daten kann die ungefähre Verteilung der bereits eingeladenen Stückgüter innerhalb der Transportbox ermittelt werden und ein ungefähres Beladungsniveau bestimmt werden. Das Beladungsniveau entspricht im Wesentlichen einer Ebene innerhalb der Transportbox, die durch die sichtbaren zu der Einladeöffnung weisenden Oberflächen der bereits eingeladenen Stückgüter definiert wird.

Vorzugsweise weist die Transportbox eine Trennwand zur Ausbildung einer Aufnahmetasche für eine segmentierte Schließeinrichtung, insbesondere Rolltor, auf, wobei die segmentierte Schließeinrichtung während des Förderns der Stückgüter in die Transportbox beabstandet zu den eingeladenen Stückgütern ganz oder teilweise in der Aufnahmetasche angeordnet ist. Durch die Trennwand kann die Aufnahmetasche von dem für die Stückgüter vorgesehenen Transportvolumen getrennt sein. Die Aufnahmetasche kann insbesondere zwischen der Trennwand und einer Decke der Transportbox an der zum Inneren der Transportbox weisenden Seite der Decke ausgebildet werden. Dadurch können die einzelnen Segmente der segmentierten Schließeinrichtung während des Einladens von den Stückgütern beabstandet positioniert werden, so dass die einzelnen Segmente nicht mit den Stückgütern in Kontakt gelangen. Dadurch wird vermieden, dass die Stückgüter in die Zwischenräume der einzelnen Segmente gelangen und eine weitere Bewegung der Segmente, beispielsweise zum Verschließen der Einladeöffnung, blockieren. Die Schließeinrichtung zum Öffnen und/oder Schließen der Einladeöffnung kann dadurch beispielsweise als Rolltor, Rollo, Falttor, Jalousie oder Ähnliches ausgestaltet sein, ohne dass die Funktionalität der Schließeinrichtung durch die eingeladenen Stückgüter beeinträchtigt werden kann.

Insbesondere ist eine Flächennormale der Einladeöffnung zu Beginn des Einladens überwiegend im Wesentlichen horizontal und zum Ende des Einladens überwiegend im Wesentlichen vertikal ausgerichtet. Die Transportbox kann somit zu Beginn des Einladens im Wesentlichen seitlich beladen werden, wobei die Transportbox durch das Kippen der Transportbox während des Einladens zum Ende des Einladens im Wesentlichen von oben beladen wird. Die Transportbox kann hierzu während des Einladens, insbesondere ohne Anhalten der Fördereinrichtung vorzugsweise kontinuierlich, beispielsweise um im Wesentlichen 90° gekippt werden. Zwischen der Anfangsposition der Transportbox beim Einladen und der Endposition der Transportbox beim Ausladen kann bei einer im Wesentlichen quaderförmigen Transportbox eine Ecke der Transportbox zwischen einem Boden und einer Seitenwand der Transportbox in Schwerkraftrichtung unten angeordnet werden, so dass die eingeladenen Stückgüter automatisch in die durch die Ecke ausgebildete Spitze von der Fördereinrichtung wegrutschen können. Dadurch ergibt sich innerhalb der Transportbox eine Anordnung der Stückgüter, die einem umgekehrten Schüttkegel mit einer im Wesentlichen ebenen zur Einladeöffnung weisenden Bodenfläche entspricht, wobei diese Bodenfläche des umgekehrten Schüttkegels dem Beladungsniveau entspricht. Zum Einladen der Stückgüter ist es nicht zwingend erforderlich, dass zu Beginn des Einladens die Flächennormale der Einladeöffnung genau horizontal und am Ende des Einladens genau vertikal ausgerichtet ist. Es ist jedoch bevorzugt, wenn die Flächennormale zu Beginn des Einladens einen Anteil von horizontaler Richtung aufweist, der größer als der Anteil in vertikaler Richtung ist. Entsprechend ist bevorzugt, wenn die Flächennormale zum Ende des Einladens einen vertikalen Anteil aufweist, der größer als ein horizontaler Anteil ist. Besonders bevorzugt ist die Transportbox zu Beginn des Einladens bereits um einen vordefinierten Winkelbetrag gekippt, so dass bei einem weiteren Kippen der Transportbox eine Haftreibung zwischen einem eingeladenen Stückgut und einem Boden der Transportbox überwunden wird. Die Transportbox kann zu Beginn des Einladens derart gekippt sein, dass der Boden der Transportbox zu Beginn des Einladevorgangs, insbesondere um einen Winkelbetrag von 10° - 30° gegenüber der Horizontalen geneigt ist.

Die Einladeöffnung der Transportbox ist vorzugsweise seitlich vorgesehen. Dadurch ist eine Öffnung, die bei einem Transport der Transportbox beispielsweise mit Hilfe eines LKWs oder Eisenbahnwagons entgegen der Schwerkraftrichtung weisen würde, nicht erforderlich und kann vermieden werden. Dadurch lassen sich Abdichtungsmaßnahmen für die Einladeöffnung, beispielsweise um die Einladeöffnung gegen das Eindringen von Regenwasser zu sichern, deutlich reduzieren und vereinfachen. Beispielsweise kann die Einladeöffnung mit Hilfe eines in seitlichen Führungen geführten Rolltores verschlossen werden, wobei Spritzwasser und Regenwasser an dem Rolltor in Schwerkraftrichtung abfließen kann ohne in das Transportvolumen hineinzugelangen. Das in den seitlichen Führungen geführte Rolltor kann insofern eine Labyrinthdichtung ausbilden, in der gegebenenfalls eine Dichtlippe vorgesehen sein kann, wobei die Dichtlippe insbesondere nur mit einer geringen Anpresskraft verschleißarm an dem Rolltor anliegen braucht.

Vorzugsweise wird die Transportbox um einen im Wesentlichen senkrecht zu einer Einladerichtung der Fördereinrichtung verlaufenden Hauptkippachse gekippt. Dies ermöglicht es, die Fördereinrichtung, sofern überhaupt, nur um ein geringfügiges Ausmaß in die Transportbox hineinragen zu lassen und im gekippten Zustand der Transportbox die eingeladenen Stückgüter maximal weit weg von der Fördereinrichtung wegrutschen zu lassen. Die Stückgüter können dadurch schnell und einfach von der Einladeöffnung wegbewegt werden und innerhalb der Transportbox an Stellen rutschen, die möglichst weit von der Fördereinrichtung entfernt sind. Dies ermöglicht es, das Transportvolumen der Transportbox möglichst vollständig für den Transport der Stückgüter, insbesondere Postpakete, zu nutzen.

Besonders bevorzugt wird die Transportbox um eine im Wesentlichen parallel zur Einladerichtung der Fördereinrichtung verlaufende Nebenkippachse gekippt, wobei die Transportbox insbesondere um die Nebenkippachse hin- und hergekippt wird. Durch das Kippen um die Nebenkippachse kann erreicht werden, dass die eingeladenen Stückgüter quer zur Einladerichtung der Fördereinrichtung innerhalb der Transportbox verteilt werden können. Ein Schüttkegel durch von der Fördereinrichtung wegrutschende Stückgüter kann dadurch vermieden oder zumindest deutlich reduziert werden. Im Vergleich zum Kippen der Transportbox um die Hauptkippachse erfolgt das Kippen der Transportbox um die Nebenkippachse vorzugsweise mit einer deutlich höheren Drehgeschwindigkeit. Die Transportbox kann dadurch etwas gerüttelt werden, um die Verteilung der eingeladenen Stückgüter innerhalb der Transportbox zu erleichtern.

In einer bevorzugten Ausführungsform erfolgt das Kippen der Transportbox im Wesentlichen derart, dass sich innerhalb der Transportbox ein unter Berücksichtigung der geometrischen Ausgestaltung der Stückgüter im Wesentlichen horizontales Beladungsniveau ergibt. Ein innerhalb der Transportbox entstehender Schüttkegel kann durch das Kippen der Transportbox kompensiert werden, so dass das Einladen mit Hilfe der Fördereinrichtung besonders einfach und effizient erfolgen kann. Das Beladungsniveau ist nicht exakt eben, sondern berücksichtigt, dass die eingeladenen Stückgüter, insbesondere eine unregelmäßige Anordnung quaderförmiger Postpakete, eine Vielzahl von Vertiefungen und Erhebungen aufweist. Das Beladungsniveau wird somit als eine theoretische makroskopische Betrachtung einer gemittelten Durchschnittsfläche der sichtbaren Flächen der Stückgüter verstanden.

Insbesondere wird die Fördereinrichtung entlang der Einladerichtung und/oder quer zur Einladerichtung zur Variation einer Fallposition für das jeweilige Stückgut bewegt. Dadurch ist es möglich, die einzuladenden Stückgüter an Positionen von der Fördereinrichtung fallen zu lassen, wo sich noch ein in Schwerkraftrichtung besonders tiefes Niveau für das aufzunehmende Stückgut ergibt. Die Ausbildung eines Schüttkegels wird dadurch vermieden. Insbesondere kann das freie Ende der Fördereinrichtung in einer meanderförmigen Schleifenbewegung über das Beladungsniveau hinwegbewegt werden. Beispielsweise ist es möglich die Fördereinrichtung als Winkelförderband auszugestalten, so dass durch die Variation eines Winkels zwischen zwei nachfolgenden, gelenkig miteinander verbundenen Transportbändern das Ausmaß eingestellt werden kann, um welches die Fördereinrichtung in die Transportbox hineinragen kann. Ferner kann die Fördereinrichtung in vertikaler Richtung verschoben werden. Durch eine insbesondere computergesteuerte Abstimmung der vertikalen Bewegung der Fördereinrichtung und/oder der Kippbewegung der Transportbox und/oder der Winkelstellung einer insbesondere als Winkelförderband ausgestalteten Fördereinrichtung kann das Einladen der Stückgüter gut kontrolliert werden, so dass mehrere flache Schichten von Stückgütern übereinander abgeladen werden können. Die Fallposition der Stückgüter kann dadurch an den Füllzustand der Transportbox angepasst werden. Dies ermöglicht es, einzuladende Stückgüter in mehreren Lagen nacheinander einzuladen, ohne dass die Stückgüter in Transportrichtung der Fördereinrichtung innerhalb der Transportbox rutschen müssen. In einer besonders bevorzugten Ausführungsform wird die Fallposition nur geringfügig variiert, um das Einladen an verschiedene Winkelstellungen der gekippten Transportbox anpassen zu können. Insbesondere ist das freie Ende der Fördereinrichtung relativ zur Transportbox im Wesentlichen unbeweglich, wobei sich durch das Kippen der Transportbox lediglich die Fallrichtung des Stückguts relativ zur Transportbox verändert. Die Bewegbarkeit der Fördereinrichtung wird in diesem Fall lediglich dazu verwendet, eine veränderte Position der Einladeöffnung als Ergebnis der Kippbewegung der Transportbox zu kompensieren.

Vorzugsweise weist die Transportbox eine horizontale Erstreckung L von der Einladeöfnung bis zu einer der Einladeöffnung gegenüberliegenden Begrenzungswand auf, wobei ein in Einladerichtung in die Transportbox hineinragendes Ende der Fördereinrichtung einen horizontalen Abstand S zur Einladeöffnung aufweist, wobei für das Verhältnis S/L 0,01 ≤S/L ≤ 0,7, insbesondere 0,05 ≤ S/L ≤ 0,5, vorzugsweise 0,1 ≤ S/L ≤ 0,3 und besonders bevorzugt 0,15 ≤ S/L ≤ 0,2 gilt. Diese Verhältnisse gelten insbesondere zu Beginn des Einladens. Vorzugsweise gelten diese Verhältnisse während des gesamten Einladevorgangs. Durch das Kippen der Transportbox ist es ausreichend, wenn die Fördereinrichtung nur geringfügig in die Transportbox hineinreicht, damit das einzuladende Stückgut sicher innerhalb der Transportbox ankommt. Durch das Kippen der Transportbox kann das Stückgut nachfolgend von der Fördereinrichtung wegrutschen und einen weiter entfernten Ort erreichen, den die Fördereinrichtung nicht direkt erreicht.

Die Erfindung betrifft ferner eine Einladeanordnung zum Einladen von Stückgütern, insbesondere Postpaketen, mit einer Einladestation. Die Einladestation weist eine Aufnahmevorrichtung zur Aufnahme einer Transportbox auf. Ferner ist eine die Aufnahmevorrichtung in vertikaler zumindest teilweise überragende Fördereinrichtung, insbesondere Transportband, zum Einladen von Stückgütern in die Transportbox hinein vorgesehen. Mit der Aufnahmevorrichtung ist eine Kippvorrichtung zum Kippen der Transportbox zum schwerkraftbedingten Wegbewegen zumindest eines Teils der eingeladenen Stückgüter verbunden. Mit Hilfe der Kippvorrichtung kann die von der Aufnahmevorrichtung sicher aufgenommene Transportbox beim Einladen der Stückgüter gekippt werden, so dass die Transportbox schnell beladen werden kann, ohne dass die Stückgüter beim Einladen beschädigt werden. Die Einladestation kann insbesondere wie vorstehend anhand des Verfahrens zum Einladen von Stückgütern beschrieben aus- und weitergebildet sein. Die Einladeanordnung weist eine von der Einladestation aufgenommenen Transportbox auf, wobei die Fördereinrichtung über eine Einladeöffnung der Transportbox teilweise in die Transportbox hineinragt. Erfindungsgemäß weist die Transportbox eine Trennwand zur Ausbildung einer Aufnahmetasche für eine segmentierte Schließeinrichtung, insbesondere Rolltor, auf, wobei die segmentierte Schließenrichtung während des Förderns der Stückgüter in die Transportbox beabstandet zu den eingeladenen Stückgütern ganz oder teilweise in der Aufnahmetasche angeordnet ist.

Besonders bevorzugt weist die Transportbox Befestigungsöffnungen zum Einsetzen eines Haltebolzens eines LKWs auf, wobei die Aufnahmevorrichtung entsprechende Haltebolzen zur sicheren Befestigung der Transportbox mit der Aufnahmevorrichtung aufweist. Die Transportbox kann dadurch sicher mit Hilfe der Einladestation gekippt werden, ohne dass die Transportbox unkontrolliert umkippen kann. Durch das Kippen der Transportbox kann das Einladen der Stückgüter, insbesondere von Postpaketen, beschleunigt werden, ohne dass die Stückgüter beim Einladen beschädigt werden können.

Vorzugsweise weist die Fördereinrichtung ein insbesondere fest angelenktes Aufnahmeteil und ein gelenkig mit dem Aufnahmeteil verbundenes Entladeteil auf, wobei das Entladeteil um eine im Wesentlichen horizontale Schwenkachse drehbar mit dem Aufnahmeteil verbunden ist. Besonders bevorzugt ist die Fördereinrichtung als Winkelförderband ausgestaltet. Durch die gelenkige Verbindung des Entladeteils zum Aufnahmeteil kann eine durch das Kippen der Transportbox entstehende Ladekante, vorzugsweise automatisch, überwunden werden. Hierzu kann das Aufnahmeteil gelenkig mit einer unbeweglichen Basis verbunden sein. Vorzugsweise ist das fest angelenkte Aufnahmeteil in horizontaler und/oder in vertikaler Richtung bewegbar, um einen horizontalen und/oder vertikalen Versatz durch eine winkelige Anordnung des Entladeteil zum Aufnahmeteil auszugleichen.

Besonders bevorzugt ist die Fördereinrichtung, insbesondere das Entladeteil längenverstellbar. Dies erleichtert den automatischen Ausgleich eines Versatzes der Fördereinrichtung relativ zur gekippten Transportbox.

Nachfolgend wird die Erfindung unter Bezugnahme auf die anliegenden Zeichnungen anhand eines bevorzugten Ausführungsbeispiels exemplarisch erläutert. Es zeigen:
- Fig. 1: eine schematische Seitenansicht einer Einladeanordnung in einer ersten Position,
- Fig. 2: eine schematische Seitenansicht der Finladeanordnung aus Fig. 1 in einer zweiten Position,
- Fig. 3: eine schematische Seitenansicht der Einladeanordnung aus Fig. 1 in einer dritten Position und
- Fig. 4: eine schematische Seitenansicht einer für die Einladeanordnung aus Fig. 1 verwendeten Transportbox.

Die in Fig. 1 dargestellte Einladeanordnung 10 weist eine Transportbox 12 auf, in die über eine Einladeöffnung 14 der Transportbox 12 ein als Transportband ausgebildete Fördereinrichtung 16 hineinragt. Mit Hilfe der Fördereinrichtung 16 können insbesondere Postpakete 18 in die Transportbox 12 eingeladen werden, wobei die Postpakete 18 an einem freien Ende 20 der Fördereinrichtung 16 über eine Fallhöhe a auf einen Boden 22 der Transportbox 12 fallen können. Die Fördereinrichtung 16 weist an ihrem in die Transportbox 12 hineinragenden freien Ende 20 eine Oberseite 23, auf der die Postpakete 18 abgesetzt werden können, und eine der Oberseite 23 gegenüberliegende Unterseite 25 auf, zwischen denen eine Dicke d der Fördereinrichtung 16 ausgebildet ist. Die Oberseite 23 und die Unterseite 25 sind insbesondere durch eine Abstellfläche eines umlaufenden Transportbands ausgebildet. Gegenüberliegend zur Einladeöffnung 14 ist eine geschlossene Seitenwand 24 vorgesehen. Die Transportbox 12 weist ferner Befestigungsöffnungen 26 auf, mit denen die Transportbox 12 mit einem LKW arretiert werden kann. Über die Befestigungsöffnungen 26 ist die Transportbox mit einer nicht dargestellten Aufnahmevorrichtung einer Einladestation 28 fest verbunden. Im dargestellten Ausführungsbeispiel ist die Fördereinrichtung 16 als Winkelförderband ausgestaltet. Die Fördereinrichtung 16 weist ein Aufnahmeteil 30 auf, das an der einen Seite fest angelenkt sein kann und mit der anderen Seite gelenkig mit einem das freie Ende 20 ausbildenden Entladeteil 32 verbunden ist. Die Fördereinrichtung 16 transportiert die Postpakete 18 entlang einer Einladerichtung 34 in die Transportbox 12 hinein. Das freie Ende 20 hat hierbei einen Abstand S bis zur Einladeöffnung 14. In der in Fig. 1 dargestellten Position der Transportbox 12 ist der Boden 22 horizontal ausgerichtet, so dass sich für die aufzunehmenden Postpakete 18 eine Erstreckung L zwischen der Seitenwand 24 und der Einladeöffnung 14 zur Aufnahme der einzuladenden Postpakete 18 ergibt, wobei in dieser Position die Erstreckung L der Breite des Bodens 22 entspricht.

Bei der in Fig. 2 dargestellten Position der Einladeanordnung 10 ist die Transportbox 12 etwas gekippt, so dass eine Flächennormale 36 der Einladeöffnung 14 zusätzlich einen vertikalen Anteil aufweist. In diesem gekippten Zustand der Transportbox 12 liegen die Postpakete 18 teilweise an dem Boden 22, und/oder an der Seitenwand 24 und/oder aneinander an. Die ungeregelte Anordnung der Postpakete 18 bildet ein im Wesentlichen horizontal ausgerichtetes Beladungsniveau 38 aus. Die horizontale der Erstreckung des Beladungsniveaus 38 definiert eine Erstreckung zwischen der Einladeöffnung 14 und Seitenwand 24 von L, die im Vergleich zur in Fig. 1 dargestellten Erstreckung L etwas größer ist. Unterhalb des Beladungsniveaus 38 bildet die Transportbox 12 eine Spitze für die eingeladenen Postpakete 18 aus. Die Transportbox 12 wird mit Hilfe einer Kippvorrichtung 40 gekippt. Je nach Winkelstellung der gekippten Transportbox 12 kann der Boden 22 eine Einladekante ausbilden, die von der Fördereinrichtung 16 kompensiert wird. Hierzu wird das Entladeteil 32 der Fördereinrichtung 16 relativ zum Aufnahmeteil 30 um eine Achse quer zur Einladerichtung 34 geschwenkt.

Bei der in Fig. 3 dargestellten Position der Einladeanordnung 10 weist die Flächennormale 36 der Einladeöffnung 14 einen größeren vertikalen als horizontalen Anteil auf. Bei der in Fig. 3 dargestellten Position kann ein Teil der Postpakete 18 auch an einer Decke 42 der Transportbox 12 oder einer vor der Decke 42 vorgesehenen Trennwand 44 anliegen. Insbesondere kann die Transportbox 12 weiter gekippt werden, bis die Seitenwand 24 im Wesentlichen horizontal ausgerichtet ist und die Transportbox 12 im Vergleich zu der in Fig. 1 dargestellten Position im Wesentlichen um 90° gekippt ist. In dieser Position kann die Einladeöffnung 14 einfach geschlossen werden und die im Wesentlichen vollständig gefüllte Transportbox 12 wieder in die in Fig. 1 dargestellte Ausrichtung zurückgekippt werden. Während des gesamten Einladevorgangs bleibt eine Fallhöhe a für die einzuladenden Postpakete 18 oder vergleichbare zerbrechliche Stückgüter im Wesentlichen gleich hoch. Ein Stürzen der Postpakete 18 über größere Höhen als die Fallhöhe a ist vermieden, so dass eine Beschädigung der Postpakete 18 vermieden ist.

Die in Fig. 4 im gekippten Zustand dargestellte Transportbox 12 weist eine Trennwand 44 auf, die zwischen der Trennwand 44 und der Decke 42 innerhalb der Transportbox 12 eine Aufnahmetasche 46 ausbildet. In die Aufnahmetasche 46 können Segmente 48 einer segmentierten Schließeinrichtung 50 zum Öffnen und Schließen der Einladeöffnung 14 eingefahren werden. Beispielsweise können die Lamellen eines Rolltores in die Aufnahmetasche 46 hineinbewegt werden, um die Einladeöffnung 14 zu öffnen. In diesem Zustand können die Stückgüter 18 nicht zwischen die Segmente 48 der Schließeinrichtung 50 gelangen, so dass die Bewegung der Schließeinrichtung 50 nicht durch die Stückgüter 18 blockiert werden kann. Die Segmente 48 sind durch die Trennwand 44 vor den Stückgütern 18 geschützt und beabstandet. Nach dem Einladen der Stückgüter 18 kann die Einladeöffnung 14 von der Schließeinrichtung 50 problemlos wieder geschlossen werden. Die in Fig. 4 dargestellte Transportbox 12 wird für die in den Fig. 1 bis Fig. 3 dargestellte Einladeanordnung 10 verwendet, wobei in den Fig. 1 bis Fig. 3 zur vereinfachten Darstellung die Zwischenwand 44 und die Schließeinrichtung 50 nicht dargestellt sind.

## Patentansprüche

1. Verfahren zum Einladen von Stückgütern, insbesondere Postpaketen (18), in eine Transportbox (12) mit den Schritten
Bereitstellen einer Transportbox (12), wobei die Transportbox (12) eine Einladeöffnung (14) zum Einladen der Stückgüter (18) aufweist,
Anordnen einer Fördereinrichtung (16), insbesondere Transportband, relativ zur Einladeöffnung (14) der Transportbox (12),
Fördern von Stückgütern (18) mit Hilfe der Fördereinrichtung (16) in die Transportbox (12) hinein, wobei die Stückgüter (18) innerhalb der Transportbox (12) über eine Fallhöhe (a) von der Fördereinrichtung (16) herunterfallen, und
Kippen der Transportbox (12) zum schwerkraftbedingten Wegbewegen zumindest eines Teils der heruntergefallenen Stückgüter (18),
**dadurch gekennzeichnet, dass**
die Transportbox (12) eine Trennwand (44) zur Ausbildung einer Aufnahmetasche (46) für eine segmentierte Schließeinrichtung (50), insbesondere Rolltor, aufweist, wobei die segmentierte Schließeinrichtung (50) während des Förderns der Stückgüter (18) in die Transportbox (12) beabstandet zu den eingeladenen Stückgütern (18) ganz oder teilweise in der Aufnahmetasche (46) angeordnet ist.

2. Verfahren nach Anspruch 1, bei dem die Transportbox (12) allmählich um mindestens eine Kippachse verkippt wird, wobei eine Kippgeschwindigkeit zum Verteilen eines sich ausbildenden Schüttkegels gewählt ist.

3. Verfahren nach Anspruch 1 oder 2, bei dem die Fördereinrichtung zwischen einer Oberseite (23) zum Abstellen der Stückgüter (18) und einer von der Oberseite (23) wegweisenden Unterseite (25) eine Dicke d aufweist, wobei für das Verhältnis der für das Stückgut (18) eingestellten maximalen Fallhöhe aₘₐₓ 1,0 ≤ aₘₐₓ/d≤5,0, insbesondere 1,1 ≤ aₘₐₓ/d ≤ 4,0, vorzugsweise 1,2 ≤ aₘₐₓ/d ≤ 3,0, weiter bevorzugt 1,3 ≤ aₘₐₓ/d ≤ 2,0 und besonders bevorzugt 1,4 ≤ aₘₐₓ/d ≤ 1,7 gilt.

4. Verfahren nach einem der Ansprüche 1 bis 3, bei dem eine Flächennormale (36) der Einladeöffnung (14) zu Beginn des Einladens überwiegend im Wesentlichen horizontal und zum Ende des Einladens überwiegend im Wesentlichen vertikal ausgerichtet ist.

5. Verfahren nach einem der Ansprüche 1 bis 4, bei dem die Eindadeöffnung (14) der Transportbox (12) seitlich vorgesehen ist.

6. Verfahren nach einem der Ansprüche 1 bis 5, bei dem die Transportbox (12) um eine im Wesentlichen senkrecht zu einer Einladerichtung (34) der Fördereinrichtung (16) verlaufenden Hauptkippachse gekippt wird.

7. Verfahren nach einem der Ansprüche 1 bis 6, bei dem die Transportbox (12) um eine im Wesentlichen parallel zur Einladerichtung (34) der Fördereinrichtung (16) verlaufende Nebenkippachse gekippt wird, wobei die Transportportbox (12) insbesondere um die Nebenkippachse hin- und hergekippt wird.

8. Verfahren nach einem der Ansprüche 1 bis 7, bei dem das Kippen der Transportbox (12) im Wesentlichen derart erfolgt, dass sich innerhalb der Transportbox (12) ein unter Berücksichtigung der geometrischen Ausgestaltung der Stückgüter (18) im Wesentlichen horizontales Beladungsniveau (38) ergibt.

9. Verfahren nach einem der Ansprüche 1 bis 8, bei dem die Fördereinrichtung (16) entlang der Einladerichtung (34) und/oder quer zur Einladerichtung (34) zur Variation einer Fallposition für das jeweilige Stückgut (18) bewegt wird.

10. Verfahren nach einem der Ansprüche 1 bis 9, bei dem als Stückgüter Postpakete (18) verwendet werden.

11. Einladeanordnung zum Einladen von Stückgütern, insbesondere Postpaketen (18), vorzugsweise nach dem Verfahren nach einem der Ansprüche 1 bis 10, mit einer Einladestation, die
eine Aufnahmevorrichtung zur Aufnahme einer Transportbox (12),
eine die Aufnahmevorrichtung in vertikaler Richtung zumindest teilweise überragende Fördereinrichtung (16), insbesondere Transportband, zum Einladen von Stückgütern (18) in die Transportbox (12) hinein und
einer mit der Aufnahmevorrichtung verbundenen Kippvorrichtung (40) zum Kippen der Transportbox (12) zum schwerkraftbedingten Wegbewegen zumindest eines Teils der eingeladenen Stückgüter (18) aufweist, und
einer von der Einladestation aufgenommenen Transportbox (12), wobei die Fördereinrichtung (16) über eine Einladeöffnung (14) der Transportbox (12) teilweise in die Transportbox (12) hineinragt,
**dadurch gekennzeichnet, dass**
eine Transportbox (12) von der Aufnahmevorrichtung aufgenommen ist und die Transportbox (12) eine Trennwand (44) zur Ausbildung einer Aufnahmetasche (46) für eine segmentierte Schließeinrichtung (50), insbesondere Rolltor, aufweist, wobei die segmentierte Schließeinrichtung (50) während des Förderns der Stückgüter (18) in die Transportbox (12) beabstandet zu den eingeladenen Stückgütern (18) ganz oder teilweise in der Aufnahmetasche (46) angeordnet ist.

12. Einladeanordnung nach Anspruch 11 **dadurch gekennzeichnet, dass** die Fördereinrichtung (16) ein insbesondere fest angelenktes Aufnahmeteil (30) und ein gelenkig mit dem Aufnahmeteil (30) verbundenes Entladeteil (32) aufweist, wobei das Entladeteil (32) um eine im Wesentlichen horizontale Schwenkachse drehbar mit dem Aufnahmeteil (30) verbunden ist.

13. Einladeanordnung nach Anspruch 11 oder 12 **dadurch gekennzeichnet, dass** ein in die Transportbox (12) hineinragendes freies Ende (20) der Fördereinrichtung (16) mit einer Sensoreinrichtung zur Ermittlung des Füllstands der Transportbox (12) und/oder zur Ermittlung der Ausrichtung und/oder Position eines Beladungsniveaus versehen ist.

## Claims

1. Method of loading articles, in particular postal packages (18), into a transporting box (12) having the following steps:
supplying a transporting box (12), wherein the transporting box (12) has a loading opening (14) into which the articles (18) can be loaded,
arranging a conveying means (16), in particular transporting belt, relative to the loading opening (14) of the transporting box (12),
conveying articles (18), with the aid of the conveying means (16), into the transporting box (12), wherein the articles (18), within the transporting box (12) fall down from the conveying means (16) over a falling height (a), and
tilting the transporting box (12) in order for at least some of the articles (18) which have fallen down to be moved away under gravitational force,
**characterized in that**
the transporting box (12) has a partition wall (44) for forming an accommodating pocket (46) for a segmented closing means (50), in particular roller shutter, wherein the segmented closing means (50), as the articles (18) are being conveyed into the transporting box (12), is arranged wholly or partially in the accommodating pocket (46), at a distance from the loaded articles (18).

2. Method according to Claim 1, in which the transporting box (12) is tilted gradually about at least one tilting axis, wherein the tilting speed selected is one for distributing a pile which forms.

3. Method according to Claim 1 or 2 in which the conveying means has a thickness d between an upper side (23), on which the articles (18) can be set down, and an underside (25), which is oriented away from the upper side (23), wherein, for the ratio of the maximum falling height aₘₐₓ established for the article (18), 1.0≤aₘₐₓ/d≤5.0, in particular 1.1≤aₘₐₓ/d≤4.0, preferably 1.2≤aₘₐₓ/d≤3.0, further preferably 1.3≤aₘₐₓ/d≤2.0 and particularly preferably 1.4≤aₘₐₓ/d≤1.7.

4. Method according to one of Claims 1 to 3, in which a surface normal (36) of the loading opening (14) is oriented essentially horizontally for the most part at the beginning of the loading operation and essentially vertically for the most part at the end of the loading operation.

5. Method according to one of Claims 1 to 4, in which the loading opening (14) of the transporting box (12) is provided laterally.

6. Method according to one of Claims 1 to 5, in which the transporting box (12) is tilted about a main tilting axis, which runs essentially perpendicularly to a loading direction (34) of the conveying means (16).

7. Method according to one of Claims 1 to 6, in which the transporting box (12) is tilted about a secondary tilting axis, which runs essentially parallel to the loading direction (34) of the conveying means (16), wherein the transporting box (12) is tilted back and forth, in particular, about the secondary tilting axis.

8. Method according to one of Claims 1 to 7, in which the transporting box (12) is tilted essentially such that a loading level (38), which, taking account of the geometrical configuration of the articles (18), is essentially horizontal, forms within the transporting box (12).

9. Method according to one of Claims 1 to 8, in which the conveying means (16) is moved along the loading direction (34) and/or transversely to the loading direction (34) in order to vary a falling position for the respective article (18).

10. Method according to one of Claims 1 to 9, in which the articles used are postal packages (18).

11. Loading arrangement for loading articles, in particular postal packages (18), preferably using the method according to one of Claims 1 to 10, having a loading station which
has an accommodating apparatus for accommodating a transporting box (12),
a conveying means (16), in particular transporting belt, which projects at least partially beyond the accommodating apparatus in the vertical direction and intended for loading articles (18) into the transporting box (12), and
a tilting apparatus (40), which is connected to the accommodating apparatus and is intended for tilting the transporting box (12) in order for at least some of the loaded articles (18) to be moved away under gravitational force, and
having a transporting box (12), which is accommodated by the loading station, wherein the conveying means (16) projects partially into the transporting box (12) via a loading opening (14) of the transporting box (12),
**characterized in that**
a transporting box (12) is accommodated by the accommodating apparatus and the transporting box (12) has a partition wall (44) for forming an accommodating pocket (46) for a segmented closing means (50), in particular roller shutter, wherein the segmented closing means (50), as the articles (18) are being conveyed into the transporting box (12), is arranged wholly or partially in the accommodating pocket (46), at a distance from the loaded articles (18).

12. Loading arrangement according to Claim 11, **characterized in that** the conveying means (16) has an in particular fixed-connection accommodating part (30) and an unloading part (32), which is connected in an articulated manner to the accommodating part (30), wherein the unloading part (32) is connected to the accommodating part (30) such that it can be rotated about an essentially horizontal pivot axis.

13. Loading arrangement according to Claim 11 or 12, **characterized in that** a free end (20) of the conveying means (16), said free end projecting into the transporting box (12), is provided with a sensor means for determining the filling level of the transporting box (12) and/or for determining the orientation and/or position of a loading level.

## Revendications

1. Procédé pour charger des marchandises, en particulier des colis postaux (18), dans un conteneur de transport (12), comprenant les étapes suivantes :
fourniture d'un conteneur de transport (12), le conteneur de transport (12) présentant une ouverture de chargement (14) pour le chargement des marchandises (18),
agencement d'un dispositif de transport (16), en particulier une bande transporteuse, par rapport à l'ouverture de chargement (14) du conteneur de transport (12),
transport des marchandises (18) à l'aide du dispositif de transport (16) dans le conteneur de transport (12), les marchandises (18) tombant à l'intérieur du conteneur de transport (12) sur une hauteur de chute (a) depuis le dispositif de transport (16), et
basculement du conteneur de transport (12) pour écarter sous l'effet de la force de pesanteur au moins une partie des marchandises (18) qui sont tombées,
**caractérisé en ce que** le conteneur de transport (12) présente une cloison (44) pour réaliser une cavité de réception (46) pour un dispositif de fermeture segmenté (50), en particulier une porte roulante, le dispositif de fermeture segmenté (50), pendant le transport des marchandises (18) dans le conteneur de transport (12), étant disposé à distance des marchandises chargées (18) complètement ou partiellement dans la cavité de réception (46).

2. Procédé selon la revendication 1, dans lequel le conteneur de transport (12) est basculé progressivement autour d'au moins un axe de basculement, une vitesse de basculement étant sélectionnée pour répartir un cône de produit en vrac qui se forme.

3. Procédé selon la revendication 1 ou 2, dans lequel le dispositif de transport présente une épaisseur d entre un côté supérieur (23) pour déposer les marchandises (18) et un côté inférieur (25) tourné à l'opposé du côté supérieur (23), et l'on a, pour le rapport de la hauteur de chute maximale aₘₐₓ ajustée pour la marchandise (18) : 1,0 ≤ aₘₐₓ/d ≤ 5,0, en particulier 1,1 ≤ aₘₐₓ/d ≤ 4,0, de préférence 1,2 ≤ aₘₐₓ/d ≤ 3,0 et particulièrement préférablement 1,3 ≤ a_{max/}d ≤ 2,0, et tout préférablement 1,4 ≤ aₘₐₓ/d ≤1,7.

4. Procédé selon l'une quelconque des revendications 1 à 3, dans lequel une normale à la surface (36) de l'ouverture de chargement (14) au début du chargement est orientée principalement essentiellement horizontalement, et vers la fin du chargement est orientée principalement essentiellement verticalement.

5. Procédé selon l'une quelconque des revendications 1 à 4, dans lequel l'ouverture de chargement (14) du conteneur de transport (12) est prévue latéralement.

6. Procédé selon l'une quelconque des revendications 1 à 5, dans lequel le conteneur de transport (12) est basculé autour d'un axe de basculement principal s'étendant essentiellement perpendiculairement à une direction de chargement (34) du dispositif de transport (16).

7. Procédé selon l'une quelconque des revendications 1 à 6, dans lequel le conteneur de transport (12) est basculé autour d'un axe de basculement secondaire s'étendant essentiellement parallèlement à la direction de chargement (34) du dispositif de transport (16), le conteneur de transport (12) étant notamment basculé d'avant en arrière autour de l'axe de basculement secondaire.

8. Procédé selon l'une quelconque des revendications 1 à 7, dans lequel le basculement du conteneur de transport (12) se produit essentiellement de telle sorte que l'on obtienne un niveau de chargement essentiellement horizontal (38) à l'intérieur du conteneur de transport (12) en tenant compte de la configuration géométrique des marchandises (18).

9. Procédé selon l'une quelconque des revendications 1 à 8, dans lequel le dispositif de transport (16) est déplacé le long de la direction de chargement (34) et/ou transversalement à la direction de chargement (34) en vue de faire varier une position de chute pour la marchandise respective (18).

10. Procédé selon l'une quelconque des revendications 1 à 9, dans lequel on utilise en tant que marchandises des colis postaux (18).

11. Agencement de chargement pour charger des marchandises, en particulier des colis postaux (18), de préférence selon le procédé selon l'une quelconque des revendications 1 à 10, comprenant un poste de chargement qui présente
un dispositif de réception pour recevoir un conteneur de transport (12),
un dispositif de transport (16) faisant saillie au moins en partie dans la direction verticale au-dessus du dispositif de réception, en particulier une bande transporteuse, pour le chargement de marchandises (18) dans le conteneur de transport (12) et
un dispositif de basculement (40) connecté au dispositif de réception pour faire basculer le conteneur de transport (12) pour écarter, sous l'effet de la force de pesanteur, au moins une partie des marchandises chargées (18), et
un conteneur de transport (12) reçu dans le poste de chargement, le dispositif de transport (16) pénétrant en partie dans le conteneur de transport (12) par le biais d'une ouverture de chargement (14) du conteneur de transport (12),
**caractérisé en ce que**
un conteneur de transport (12) est reçu par le dispositif de réception et le conteneur de transport (12) présente une cloison (44) pour réaliser une cavité de réception (46) pour un dispositif de fermeture segmenté (50), en particulier une porte roulante, le dispositif de fermeture segmenté (50), pendant le transport des marchandises (18) dans le conteneur de transport (12), étant disposé à distance des marchandises chargées (18) complètement ou partiellement dans la cavité de réception (46).

12. Agencement de chargement selon la revendication 11, **caractérisé en ce que** le dispositif de transport (16) présente une partie de réception (30) notamment articulée fixement et une partie de déchargement (32) connectée de manière articulée à la partie de réception (30), la partie de déchargement (32) étant connectée à la partie de réception (30) de manière à pouvoir tourner autour d'un axe de pivotement essentiellement horizontal.

13. Agencement de chargement selon la revendication 11 ou 12, **caractérisé en ce qu'**une extrémité libre (20) du dispositif de transport (16) pénétrant dans le conteneur de transport (12) est pourvue d'un dispositif de capteur pour déterminer le niveau de remplissage du conteneur de transport (12) et/ou pour déterminer l'orientation et/ou la position d'un niveau de chargement.
